# EUROPÄISCHE PATENTSCHRIFT

(11) **EP 1 215 335 B1**
(45) Veröffentlichungstag und Bekanntmachung des Hinweises auf die Patenterteilung: **30.08.2006**
(21) Anmeldenummer: 01122711.3
(22) Anmeldetag: 21.09.2001
(51) Int. Cl.: D21D 5/02, D21D 5/06

(54) **Drucksortierer zum Entfernen von Störstoffen aus einer störstoffhaltigen Papierfasersuspension**
Pressure screen for cleaning paper pulp containing impurities
Tamis sous pression pour l'épuration de pâte à papier contenant des impuretés

(30) Priorität: 07.12.2000 DE 10060822
(43) Veröffentlichungstag der Anmeldung: 19.06.2002
(73) Patentinhaber: Voith Paper Patent GmbH, 89522 Heidenheim (DE)
(72) Erfinder: Rienecker, Reimund, 89522 Heidenheim (DE); Schweiss, Peter, 89275 Elchingen (DE)

(56) Entgegenhaltungen:
- EP-A- 0 955 406
- WO-A-94/16141
- US-A- 4 462 901

## Beschreibung

Die Erfindung betrifft einen Drucksortierer gemäß dem Oberbegriff des Anspruchs 1.

Drucksortierer werden bei der Aufbereitung von Papierfasersuspensionen eingesetzt, um die Faserstoffsuspension in einer Nasssiebung zu bearbeiten. Dazu enthält ein solcher Drucksortierer mindestens ein Siebelement, das mit einer Vielzahl von Öffnungen versehen ist. Die in der Suspension enthaltenen Fasern sollen durch die Öffnungen hindurchtreten, während die nicht gewünschten festen Bestandteile daran abgewiesen und aus dem Sortierer wieder herausgeleitet werden. Als Sortieröffnungen werden in der Regel runde Löcher verwendet oder Schlitze. In den meisten Fällen werden Drucksortierer der hier betrachteten Art mit Siebräumern versehen, die an dem Sieb vorbeibewegte Räumflächen aufweisen. Dadurch wird in an sich bekannter Weise das Zusetzen der Sieböffnungen verhindert.

Da sich sowohl der Auflösezustand des Papierfaserstoffes als auch Menge und Struktur der Schmutzfracht im Laufe des Stoffaufbereitungsprozesses ständig verändern, ist es in vielen Fällen notwendig, Drucksortierer in mehreren Stufen mit unterschiedlichen Öffnungen zu betreiben. Auf diese Weise lässt sich ingesamt eine gute Abscheidung des größten Teils der anfallenden Störstoffe erzielen. Dabei sind solche Störstoffe, die sich durch ihr Sinkverhalten von den übrigen Störstoffen signifikant unterscheiden, auch durch Hydrozyklone abscheidbar. Auch diese Technik ist bekannt, so dass im Allgemeinen eine Folge von Hydrozyklonen und Drucksortierern zur Stoffreinigung eingesetzt wird.

Aus der DE-C-197 02 044 ist ein Vertikal-Sichter für eine Faserstoffsuspension bekannt, welcher in einer einzigen Maschine zwei Siebelemente aufweist. Bei diesem Sichter gelangt der zu sortierende Stoffstrom zuerst in den Bereich eines ebenen Vorsiebes, welcher auf der Zulaufseite mit einem Räumer freigehalten wird. Der Durchlauf durch dieses ebene Vorsieb wird dann in das Innere eines rotationssymmetrischen Siebkorbes geleitet, durch dessen Öffnungen der Gutstoff hindurchtritt, so dass die suspendierten Papierfasern durch diesen Siebkorb hindurch in den Gutstoffauslauf gelangen können. Ein solcher Sortierer soll insbesondere dann eingesetzt werden, wenn die zugeführte Faserstoffsuspension mit einer größeren Menge von Grobverunreinigungen vermischt ist. Das kommt bekanntlich bei der Altpapieraufbereitung sehr häufig vor, und zwar insbesondere bei dem Stoff, der direkt aus dem Stofflöser oder nach Passage einer nur die allergröbsten Verunreinigungen entfernenden Reinigungsvorrichtung stammt. Dieser bekannte Sortierer hat aber in bestimmten Fällen den Nachteil, dass inbesondere im Bereich des ebenen Vorsiebes ein hoher Verschleiß auftritt und die groben Verunreinigungen zu Betriebsstörungen führen können.

Die WO-A-00/58549 zeigt einen Sortierer mit vertikalem Gehäuse, in dem sich zwei nacheinander von der zu reinigenden Papierfasersuspension durchströmte Siebelemente befinden. Dabei sind die beiden Siebelemente zumindest teilweise axial ineinandergeschoben, was eine kompakte Bauweise ermöglicht. Andere Versionen mit zwei nacheinander durchströmten Sieben sind aus der EP-A-0 955 406 und der DE-A-21 40 904 bekannt. Das erste Sieb ist zylindrisch und wird in Rotation versetzt. Diese Apparate sind aber bei vielen Anwendungen ungünstig. Das trifft besonders bei der Verarbeitung von groben Stoffen zu. Ein zylindrisches Sieb hat insbesondere den Nachteil, dass sich die länglichen, zum Verspinnen oder Wickeln neigenden Verunreinigungen leicht an ein solches Sieb anlegen können und dann in Folge der Rotation festgezurrt werden. Sie sind dann nur noch nach dem Abstellen manuell entfernbar.

Ein ebenes scheibenförmiges Sieb, wie es z.B. aus der WO-A-00/52260 bekannt ist, hat einen einfachen Aufbau und benötigt wenig Platz. Es hat allerdings nur eine kleine Siebfläche, was nachteilig ist.

Der Erfindung liegt die Aufgabe zu Grunde, einen Drucksortierer so zu bauen, dass er unempfindlich ist gegen verstopfende Verunreinigungen und gleichzeitig eine gute Sortierqualität liefert. Er soll insbesondere für aufgelöstes Altpapier einsetzbar sein, das noch einen großen Teil der ursprünglich enthaltenen, wenig zerkleinerten Störstoffe enthält.

Diese Aufgabe wird durch die im Kennzeichen des Anspruchs 1 genannten Merkmale erfüllt.

Ein Drucksortierer der erfindungsgemäßen Bauart ist besonders geeignet, zu Anfang der Papierstoffaufbereitung eingesetzt zu werden, also dort, wo - noch - ein relativ großer Anteil von gröberen Störstoffen in der Suspension mitgeschleppt wird. Wird z.B. Altpapier im Stofflöser oder einer Auflösetrommel in Suspension gebracht, hat diese oft einen Störstoffgehalt von über 2% des Feststoffes. Ein Teil dieses Störstoffes ist relativ grob, wird also auch an einer 4mm-Lochung zu großem Anteil abgewiesen.

Nach Eintritt in den erfindungsgemäßen Drucksortierer trifft die Suspension auf die Zulaufseite des ersten Siebelementes. Dessen Rotation erzeugt eine Zentrifugalkraft, mit der die Störstoffe von der Fläche dieses Siebelementes abgeschleudert werden, sofern sie spezifisch schwerer sind als die sie umgebende Suspension. An den Feststoffteilchen, die sich in der Nähe des Siebeinlaufes befinden, greifen also nicht nur die auf Grund der anliegenden Druckdifferenz entstandenen Schleppkräfte an, sondern auch Zentrifugalkräfte. Je mehr die Längsrichtung der Sieböffnung radial (statt axial) ausgerichtet ist, um so stärker ist die Freischleuderwirkung und um so geringer die Gefahr, dass die Teilchen in den Öffnungen stecken bleiben. Schwerteile, die am Siebelement bestimmungsgemäß abgewiesen werden, verlassen dessen Zulaufbereich relativ schnell und werden durch den Grobrejektauslauf aus dem Gehäuse entfernt. Sie können eventuell auch leichte, auf Grund ihrer Größe abgewiesene Störstoffe, insbesondere Kunststofffolien, mitreißen. Das Sieb ist nicht nur weniger verschleißgefährdet, sondern es wird auch nicht so leicht durch Drahtstücke, Glassplitter und kleine Steinchen verstopft.

Die Schleuderwirkung hängt selbstverständlich von den Geschwindigkeiten und dem Radius an der betrachteten Stelle ab. Der besondere Vorteil der Erfindung liegt darin, dass das erste Siebelement zumindest teilweise konisch ausgeführt ist. Eine konische Form verbindet die Vorteile einer großen Siebfläche mit ausreichender Schleuderwirkung aus dem Siebbereich.

Durch die erfindungsgemäße Kombination der beiden verschieden arbeitenden Siebelemente in einem Gehäuse wird eine kompakte Maschine geschaffen, die auch bei stark verschmutzten Flüssigkeiten betriebssicher arbeitet. Vorteilhaft ist auch die Möglichkeit, das erste Siebelement und die Räumer für das zweite Siebelement mit einem gemeinsamen Antrieb versehen zu können.

Der erfindungsgemäße Drucksortierer ist leicht mit einem effektiven Leichtschmutzaustrag auszustatten. So können Styropor- und Folienstücke mit Hilfe der Zentrifugalkräfte bereits aufkonzentriert und entfernt werden, bevor sie das erste Siebelement passiert haben. Dasselbe gilt für Luft. Diese Ansammlung und Ableitung von Leichtteilen wird durch ein ebenes oder konisches erstes Siebelement begünstigt.

Die Erfindung und ihre Vorteile werden erläutert an Hand von Zeichnungen. Dabei zeigen:
- Fig. 1: schematisch: Den funktionalen Aufbau eines erfindungsgemäßen Drucksortierers;
- Fig. 2: Kraftverhältnisse am konischen Siebelement;
- Fig. 3, 4, 5 + 6: jeweils eine Variante des Erfindungsgegenstandes;
- Fig. 7: detaillierter den in Fig. 1 gezeigten Drucksortierer in geschnittener Seitenansicht.

Die Fig. 1 zeigt, wenn auch nur schematisch, die wichtigsten funktionalen Teile, die zu dem erfindungsgemäßen Drucksortierer gehören. In das Gehäuse wird bei Betrieb dieser Vorrichtung die Papierfasersuspension S durch den Einlaufstutzen 3 eingeleitet und gelangt zunächst in den Zulaufraum 10. In diesem befindet sich das konische erste Siebelement 1. Dessen Öffnungswinkel α wird den Erfordernissen angepasst und liegt in der Regel zwischen 60 und 120°. Ein wichtiges Merkmal der Erfindung besteht darin, dass bei einer solchen Maschine das erste Siebelement 1 in Rotation versetzt werden kann. Dazu dient der Rotor 24. Um ein Verstopfen der Sieböffnungen im ersten Siebelement 1 zu verhindern, sind feststehende Siebräumer 8 angedeutet, die sich auf der Gutstoffseite dieses Siebelementes, also auf der Abströmseite befinden und Druckimpulse erzeugen. Die Wirkung solcher Siebräumer ist bekannt und braucht nicht näher erläutert zu werden. Die Anordnung auf der Gutstoffseite führt zu einer beträchtlichen Verschleißverminderung und verhindert das Einklemmen von am Sieb abgewiesenen Stoffen. Störstoffe, die auf Grund ihrer Größe oder Form von dem Siebelement abgewiesen werden, dieses also nicht passieren können, fließen zusammen mit einem kleinen Teil der Suspension als Überlauf R1 durch den Grobrejektauslauf 5 aus dem Gehäuse ab. Dasselbe gilt für solche Störstoffe, die auf Grund der bereits beschriebenen Schleuderwirkung nicht durch das Siebelement 1 gelangt sind.

Das Gehäuse des Drucksortierers ist so gebaut, dass der Durchlauf A1 des ersten Siebelementes 1 direkt zur Zulaufseite des zweiten Siebelementes 2 gelangen kann. Der dieses Siebelement 2 passierende Durchlauf A2 wird durch den Gutstoffauslauf 4 und der abgewiesene Überlauf R2 durch den Feinrejektauslauf 6 abgeführt. Zur Freihaltung des zweiten Siebelementes 2 sind bewegte Räumer 9 vorgesehen, die hier mit dem Rotor 24 verbunden sind, also mit derselben Drehzahl wie das Siebelement 1 angetrieben werden. Es ist aber durchaus denkbar, dass unterschiedliche Drehzahlen von Vorteil sind. Dann ist das erste Siebelement 1 durch eine weitere Welle (24' in Fig. 3) anzutreiben, die z.B. innerhalb eines Rotors 26 zu führen wäre.

Als zweites Siebelement 2 wird besonders vorteilhaft ein zylindrisches Sieb, auch Siebkorb genannt, gewählt. Solche Siebkörbe bieten sowohl eine große Siebfläche, als auch hohe Stabilität und leichte Räumbarkeit. Bei dem erfindungsgemäßen Drucksortierer sind an dieser Stelle keine Schwierigkeiten mehr durch grobe Störstoffe zu erwarten. Daher kann eine kleine Sieblochung gewählt werden.

In Fig. 2 sind die Kräfte qualitativ dargestellt, die an ein Feststoffteilchen 14 angreifen, welches sich in der Nähe der Sieböffnung 12 befindet. Die Zentrifugalkraft 15 wirkt radial nach außen und die Schleppkraft 16 in Richtung der Sieböffnung. Bei Schwerteilen ist die Zentrifugalkraft 15 groß genug, um eine Resultierende 17 zu erzeugen, die das Feststoffteilchen 14 vom Siebelement 1 entfernt. Wichtig für die Sortierwirkung ist der kleinste Durchmesser 13 der Sortieröffnung 12. Bei typischen Anwendungen des Erfindungsgegenstandes beträgt dieser Durchmesser mindestens 4 mm, da hier ein relativ grober Stoff vorliegt. Eine Phase im Einlaufbereich der Sortieröffnungen 12 kann das Verstopfungsverhalten des rotierenden Siebelementes 1 verbessern. Unter Umständen ist es sinnvoll, die Sortieröffnungen unterschiedlich groß zu machen. Auf Grund der Form des ersten Siebelementes 1 sind nämlich je nach radialem Abstand von der Mitte unterschiedliche Sortierbedingungen (Zuströmwinkel am Einlauf in die Sortieröffnung und Zentrifugalkräfte) möglich, was oft unerwünscht ist. Durch die erwähnte Maßnahme können solche Nachteile ausgeglichen werden.

Grundsätzlich kann, wie in der Fig. 3 exemplarisch dargestellt ist, der erfindungsgemäße Drucksortierer auch ein Horizontalsortierer sein, also eine horizontale Achse haben. Das bringt gelegentlich Platzvorteile und kann die Ausschleusung von Schwerteilen durch den Grobrejektauslauf 5 verbessern, da hier die Schwerkraft unterstützend wird.

Die Form des ersten Siebelementes, insbesondere der Öffnungswinkel α, spielt, wie bereits ausgeführt wurde, eine wichtige Rolle bei der Festlegung der Eigenschaften des Drucksortierers. Außerdem kann, wie die Fig. 4 und 5 zeigen, das erste Siebelement 1' mehrere Abschnitte haben, deren Öffnungswinkel α unterschiedlich sind.

Auch bezüglich des zweiten Siebelementes gibt es eine Reihe von an sich bekannten Gestaltungsmöglichkeiten. Optimal dürfte die zylindrische Form sein. Als Räumer zur Siebfreihaltung sind Flügel, Foils (Fig. 1, 3, 5) oder mit Vorsprüngen versehene Trommelrotoren (s. Fig. 4 und 7) verwendbar.

Es kann auch zweckmäßig sein, die Kontur am Zulaufraum 10 etwa der Kontur des ersten Siebelementes 1 anzupassen. Hierzu zeigt die Fig. 6 ein Beispiel der Art, dass zu dem konischen ersten Siebelement 1 auch ein konisches Oberteil des Gehäuses gewählt wurde.

Der in der Fig. 1 bereits angedeutete erfindungsgemäße Drucksortierer ist in der Fig. 7 etwas detaillierter gezeichnet, ohne dass diese Figur als Konstruktionszeichnung zu verstehen wäre. Das in konischer Form ausgeführte erste Siebelement 1 teilt den oberen Teil des Gehäuses in einen Zulaufraum 10, der mit dem Einlaufstutzen 3 für die Suspension in Verbindung steht. Von den Sieböffnungen 12 ist nur ein Teil eingezeichnet. Zentral innerhalb des ersten Siebelementes 1 befindet sich eine Anzahl von feststehenden Siebräumern 8. Diese sind an ihrer Unterseite mit dem Gehäuse verbunden. Die beiden Siebelemente sind so angeordnet, dass das erste Siebelement 1 den oberen Teil des Gehäuses in den Zulaufraum 10 und den ersten Gutstoffraum 11 aufteilt. Dieser zentral innerhalb des ersten Siebelementes 1 liegende erste Gutstoffraum 11 steht in Verbindung mit dem Zulaufraum zum zweiten Siebelement 2. Das zweite Siebelement 2 wiederum teilt vom unteren Teil des Gehäuses den Gutstoffraum 20 ab, der mit dem Gutstoffauslauf 4 in Verbindung steht. Der Zulaufraum des zweiten Siebelementes 2 geht an seinem unteren Ende in den Rejektraum 22 über, der wiederum mit dem Feinrejektauslauf 6 verbunden ist Das zweite Siebelement 2 wird dadurch von Verstopfungen frei gehalten, dass sich auf dem Rotor 24, der auch zum Antrieb des ersten Siebelementes 1 dient, eine Trommel 19 mit darauf aufgesetzten Räumern 9 befinden. Der Rotor 24 ist zweckmäßigerweise fliegend gelagert, d.h. eine kräftige, aus mehreren Teilen bestehende Lagerung 23 hält den Rotor von unten. Auf diese Weise kann der obere Teil des Rotors von einer Lagerung frei bleiben, so dass sich die in dem oberen Teil des Sortierers befindenden spinnenden Verunreinigungen nicht anlegen, sondern mittig abgleiten können. Im oberen Teil des Sortierers befindet sich der Leichtrejektauslauf 7, der hier durch ein Ventil 18 taktweise geöffnet und geschlossen werden kann.

Im Zulaufraum zum 10 ersten Siebelement 1 ist exemplarisch ein Strömungsleitelement 25 angedeutet. Solche Leitelemente dienen dazu, die durch den Einlaufstutzen 3 eingeströmte Suspension in Rotation zu halten und/oder radial nach innen zum Siebblech hinzuführen. Da das erste Siebelement 1 im Betrieb des Drucksortierers rotiert, ist es erforderlich, auch die Suspension in Rotation zu versetzen, damit sie durch die Sieböffnungen 12 des Siebelementes hindurchfliessen kann.

## Patentansprüche

1. Drucksortierer zum Entfernen von Störstoffen aus einer störstoffhaltigen Papierfasersuspension (S) mit einem vertikalen oder horizontalen Gehäuse, das mindestens zwei im Wesentlichen rotationssymmetrische Siebelemente enthält, die so angeordnet sind, dass sie nacheinander von der durch mindestens einen Einlaufstutzen (3) in das Gehäuse eingeführten Faserstoffsuspension durchströmbar sind,
wobei das stromaufwärtige erste Siebelement (1, 1') rotierbar ist,
wobei der Teil der Papierfasersuspension (A2), der auch das zweite Siebelement (2) passiert hat, durch mindestens einen Gutstoffauslauf (4) wieder aus dem Gehäuse herausgeführt wird und
wobei das Gehäuse mindestens einen Grobrejektauslauf (5) für den am ersten Siebelement (1,1') anfallenden Überlauf (R1) und mindestens einen Feinrejektauslauf (6) für den am zweiten Siebelement (2) anfallenden Überlauf (R2) aufweist,
**dadurch gekennzeichnet,**
**dass** das erste Siebelement (1, 1') eine konische Form hat mit einem Öffnungswinkel (α), der zwischen 10 und 170° liegt und dass das erste Siebelement (1, 1') axial außerhalb und bei einem horizontalen Gehäuse seitlich neben dem Raum und bei einem vertikalen Gehäuse oberhalb des Raumes angeordnet ist, in dem sich das zweite Siebelement (2) befindet.

2. Drucksortierer nach Anspruch 1,
**dadurch gekennzeichnet,**
**dass** das Gehäuse vertikal ist.

3. Drucksortierer nach Anspruch 1 oder 2,
**dadurch gekennzeichnet,**
**dass** der Öffnungswinkel (α) zwischen 60 und 120° beträgt.

4. Drucksortierer nach Anspruch 1, 2 oder 3,
**dadurch gekennzeichnet,**
**dass** das stromabwärtige zweite Siebelement (2) in dem Gehäuse feststeht,

5. Drucksortierer nach Anspruch 1, 2, 3 oder 4,
**dadurch gekennzeichnet,**
**dass** sich in dem dem ersten Siebelement (1, 1') zugeordneten Zulaufraum (10) ein zentral angeordneter Leichtrejektauslauf (7) befindet.

6. Drucksortierer nach Anspruch 5,
**dadurch gekennzeichnet,**
**dass** der Leichtrejektauslauf (7) durch ein sich in Zeitabständen automatisch kurzzeitig öffnendes Ventil (18) abgeschlossen ist.

7. Drucksortierer nach Anspruch 5 oder 6,
**dadurch gekennzeichnet,**
**dass** der das erste Siebelement (1,1') antreibende Rotor (24) an dem dem Leichtrejektauslauf (7) zugewandten Axialende keine Lagerung aufweist.

8. Drucksortierer nach einem der voranstehenden Ansprüche,
**dadurch gekennzeichnet,**
**dass** das erste Siebelement (1) eine doppelkonische Form hat, wobei die größeren Durchmesser an den axial äußeren Enden liegen.

9. Drucksortierer nach einem der voranstehenden Ansprüche,
**dadurch gekennzeichnet,**
**dass** die Seite des Konus' mit dem größeren Durchmesser in Richtung zum zweiten Siebelement (2) gerichtet ist.

10. Drucksortierer nach einem der voranstehenden Ansprüche,
**dadurch gekennzeichnet,**
**dass** sich an der Durchlaufseite des ersten Siebelementes (1,1') feststehende Siebräumer (8) befinden.

11. Drucksortierer nach einem der Ansprüche 1 bis 9,
**dadurch gekennzeichnet,**
**dass** sich an der Zulaufseite des ersten Siebelementes (1, 1') feststehende Räumer befinden.

12. Drucksortierer nach einem der voranstehenden Ansprüche,
**dadurch gekennzeichnet,**
**dass** die Zulaufseite des ersten Siebelementes (1,1') eine profilierte Oberfläche hat.

13. Drucksortierer nach einem der voranstehenden Ansprüche,
**dadurch gekennzeichnet,**
**dass** die Zulaufseite des ersten Siebelementes (1, 1') mit Leisten versehen ist.

14. Drucksortierer nach einem der voranstehenden Ansprüche,
**dadurch gekennzeichnet,**
**dass** das erste Siebelement (1, 1') mit Rundlöchern versehen ist, deren Durchmesser mindestens zwei Millimeter beträgt.

15. Drucksortierer nach Anspruch 14,
**dadurch gekennzeichnet,**
**dass** die Rundlöcher einen Durchmesser von mindestens vier Millimeter aufweisen.

16. Drucksortierer nach einem der voranstehenden Ansprüche,
**dadurch gekennzeichnet,**
**dass** das erste Siebelement (1, 1', 1") mit Sortieröffnungen versehen ist, die je nach radialer Position auf dem Siebelement unerschiedlich groß sind.

17. Drucksortierer nach Anspruch 16,
**dadurch gekennzeichnet,**
**dass** die radial weiter außen liegendenden Sortieröffnungen größer sind als die weiter innen liegenden.

18. Drucksortierer nach einem der voranstehenden Ansprüche,
**dadurch gekennzeichnet,**
**dass** sich in dem dem ersten Siebelement (1, 1') zugeordneten Zulaufraum (10) Strömungsleitelemente (25) befinden, die die Umfangsbewegung der darin sich befindenden Suspenison beeinflussen.

19. Drucksortierer nach Anspruch 20,
**dadurch gekennzeichnet,**
**dass** die Strömungsleitelemente (25) gewölbte Flächen aufweisen, an denen die Umfangsströmung radial zur Mitte abgelenkt wird.

20. Drucksortierer nach einem der voranstehenden Ansprüche,
**dadurch gekennzeichnet,**
**dass** das zweite Siebelement (2) ein zylindrischer Siebkorb ist.

21. Drucksortierer nach einem der voranstehenden Ansprüche,
**dadurch gekennzeichnet,**
**dass** das zweite Siebelement (2) mit runden Sortieröffnungen versehen ist, deren Durchmesser höchstens zwei Millimeter beträgt.

22. Drucksortierer nach einem der voranstehenden Ansprüche,
**dadurch gekennzeichnet,**
**dass** das zweite Siebelement (2) durch bewegte Räumer (9) frei gehalten wird, die zum Rotor (24) gehören, der auch das erste Siebelement (1, 1') antreibt.

23. Drucksortierer nach einem der Ansprüche 1 bis 21,
**dadurch gekennzeichnet,**
**dass** das zweite Siebelement (2) durch von einem Rotor (26) bewegte Räumer (9) frei gehalten wird und dass das erste Siebelement (1, 1') mit einer Drehzahl angetrieben wird, die sich von der dieses Rotors (26) unterscheidet.

24. Drucksortierer nach einem der voranstehenden Ansprüche,
**dadurch gekennzeichnet,**
**dass** der Einlaufstutzen (3) tangential in das Gehäuse mündet.

25. Drucksortierer nach einem der voranstehenden Ansprüche,
**dadurch gekennzeichnet,**
**dass** der größte Innendurchmesser des ersten Siebelementes (1,1') größer ist als der des zweiten Siebelementes (2).

## Claims

1. A pressure grader for removing anionic trash from a paper fibre suspension (S) containing anionic trash, comprising a vertical or horizontal housing which contains at least two substantially rotationally symmetrical screen elements which are arranged such that the pulp suspension introduced through at least one inlet pipe (3) into the housing can flow therethrough in succession,
the upstream first screen element (1, 1') being rotatable,
the portion of the paper fibre suspension (A2) which has also passed through the second screen element (2) being discharged from the housing again through at least one accepted-stock outlet (4) and
the housing having at least one coarse reject outlet (5) for the overflow fraction (R1) produced at the first screen element (1,1') and at least one fine reject outlet (6) for the overflow fraction (R2) produced at the second screen element (2),
**characterised in that**
the first screen element (1,1') is of conical form with an opening angle (α) of between 10 and 170°, and the first screen element (1, 1') is arranged axially outside and in the case of a horizontal housing laterally next to, and in the case of a vertical housing above, the space in which the second screen element (2) is located.

2. A pressure grader according to Claim 1,
**characterised in that**
the housing is vertical.

3. A pressure grader according to Claim 1 or 2,
**characterised in that**
the opening angle (α) is between 60 and 120°.

4. A pressure grader according to Claim 1, 2 or 3,
**characterised in that**
the downstream second screen element (2) is fixed in the housing.

5. A pressure grader according to Claim 1, 2, 3 or 4,
**characterised in that**
a centrally arranged light reject outlet (7) is located in the inflow space (10) associated with the first screen element (1, 1').

6. A pressure grader according to Claim 5,
**characterised in that**
the light reject outlet (7) is closed off by a valve (18) which briefly opens automatically at intervals.

7. A pressure grader according to Claim 5 or 6,
**characterised in that**
the rotor (24) driving the first screen element (1, 1') has no bearing means on the axial end facing the light reject outlet (7).

8. A pressure grader according to one of the preceding claims,
**characterised in that**
the first screen element (1) is in the form of a dual cone, the greater diameters being located at the axially outer ends.

9. A pressure grader according to one of the preceding claims,
**characterised in that**
the side of the cone with the larger diameter is directed towards the second screen element (2).

10. A pressure grader according to one of the preceding claims,
**characterised in that**
fixed screen scrapers (8) are located on the throughflow side of the first screen element (1, 1').

11. A pressure grader according to one of Claims 1 to 9,
**characterised in that**
fixed scrapers are located on the inflow side of the first screen element (1, 1').

12. A pressure grader according to one of the preceding claims,
**characterised in that**
the inflow side of the first screen element (1, 1') has a profiled surface.

13. A pressure grader according to one of the preceding claims,
**characterised in that**
the inflow side of the first screen element (1, 1') is provided with bars.

14. A pressure grader according to one of the preceding claims,
**characterised in that**
the first screen element (1, 1') is provided with round holes, the diameter of which is at least two millimetres.

15. A pressure grader according to Claim 14,
**characterised in that**
the round holes have a diameter of at least four millimetres.

16. A pressure grader according to one of the preceding claims,
**characterised in that**
the first screen element (1, 1', 1 ") is provided with grading openings, which are of different sizes according to their radial position on the screen element.

17. A pressure grader according to Claim 16,
**characterised in that**
the grading openings located radially further to the outside are larger than those located further to the inside.

18. A pressure grader according to one of the preceding claims,
**characterised in that**
flow guidance elements (25) are located in the inflow space (10) associated with the first screen element (1, 1'), which elements influence the peripheral movement of the suspension located therein.

19. A pressure grader according to Claim 20,
**characterised in that**
the flow guidance elements (25) have curved surfaces on which the peripheral flow is deflected radially to the centre.

20. A pressure grader according to one of the preceding claims,
**characterised in that**
the second screen element (2) is a cylindrical screen basket.

21. A pressure grader according to one of the preceding claims,
**characterised in that**
the second screen element (2) is provided with round grading openings, the diameter of which is at most two millimetres.

22. A pressure grader according to one of the preceding claims,
**characterised in that**
the second screen element (2) is kept clear by moved scrapers (9) which are associated with the rotor (24), which also drives the first screen element (1,1').

23. A pressure grader according to one of Claims 1 to 21,
**characterised in that**
the second screen element (2) is kept clear by scrapers (9) moved by a rotor (26), and that the first screen element (1, 1') is driven at a speed which differs from that of this rotor (26).

24. A pressure grader according to one of the preceding claims,
**characterised in that**
the inlet pipe (3) opens tangentially into the housing.

25. A pressure grader according to one of the preceding claims,
**characterised in that**
the greatest internal diameter of the first screen element (1, 1') is larger than that of the second screen element (2).

## Revendications

1. Tamis sous pression pour l'enlèvement d'impuretés d'une suspension de fibre papier (S) contenant des impuretés avec un boîtier vertical ou horizontal, qui a au moins deux éléments de tamis sensiblement symétriques en rotation, qui sont disposés de telle sorte qu'ils peuvent être parcourus de façon successive par la suspension de substance fibreuse introduite par au moins une tubulure d'entrée (3) dans le boîtier,
le premier élément de tamis (1, 1') côté aval pouvant être tourné,
la partie de la suspension de fibre de papier (A2), qui a traversé également le second élément de tamis (2), est guidée par au moins un écoulement de pâte à papier (4) à nouveau à la sortie du boîtier et
le boîtiers présentant au moins un écoulement de rejet grossier (5) pour le trop-plein (R1) produit sur le premier élément de tamis (1, 1') et au moins un écoulement de rejet fin (6) pour le trop-plein (R2) produit sur le second élément de tamis (2),
**caractérisé en ce que**
le premier élément de tamis (1, 1') a une forme conique avec un angle d'ouverture (α), qui se situe entre 10° et 170° et **en ce que** le premier élément de tamis (1, 1') est disposé axialement à l'extérieur et dans le cas d'un boîtier horizontal sur le côté à côté de l'espace et dans le cas d'un boîtier vertical au-dessus de l'espace dans lequel se trouve le second élément de tamis (2).

2. Tamis sous pression selon la revendication 1,
**caractérisé en ce que**
le boîtier est vertical.

3. Tamis sous pression selon la revendication 1 ou 2,
**caractérisé en ce que**
l'angle d'ouverture (α) se situe entre 60° et 120°.

4. Tamis sous pression selon la revendication 1, 2 ou 3,
**caractérisé en ce que**
le second élément de tamis (2) côté aval est fixé dans le boîtier.

5. Tamis sous pression selon la revendication 1, 2, 3 ou 4,
**caractérisé en ce que**
un écoulement de rejet léger (7) disposé de façon centrale se trouve dans l'espace d'arrivée (10) attribué au premier élément:de tamis (1, 1').

6. Tamis sous pression selon la revendication 5,
**caractérisé en ce que**
l'écoulement de rejet léger (7) est terminé par une vanne (18) s'ouvrant brièvement automatiquement à des intervalles de temps.

7. Tamis sous pression selon la revendication 5 ou 6,
**caractérisé en ce que**
le rotor (:24) entraînant le premier élément de tamis (1, 1') ne présente pas de logement sur l'extrémité axiale vers l'écoulement de rejet léger (7).

8. Tamis sous pression selon l'une quelconque des revendications précédentes,
**caractérisé en ce que**
le premier: élément de tamis (1) a une forme de double cône, les diamètres plus grands se situant sur les extrémités extérieures au plan axial.

9. Tamis :sous pression selon l'une quelconque des revendications précédentes,
**caractérisé en ce que**
le côté du cône est orienté avec le plus grand diamètre en direction du second élément de tamis (2).

10. Tamis sous pression selon l'une quelconque des revendications précédentes,
**caractérisé en ce que**
des racleurs de tamis (8) fixes se trouvent sur le côté passage du premier élément de tamis (1, 1').

11. Tamis :sous pression selon l'une quelconque des revendications 1 à 9,
**caractérisé en ce que**
des racleurs fixes se trouvent sur le côté arrivée du premier élément de tamis (1, 1').

12. Tamis sous pression selon l'une quelconque des revendications précédentes,
**caractérisé en ce que**
le côté arrivée du premier élément de tamis (1, 1') a une surface profilée.

13. Tamis sous pression selon l'une quelconque des revendications précédentes,
**caractérisé en ce que**
le côté entrée du premier élément de tamis (1, 1') est doté de baguettes.

14. Tamis sous pression selon l'une quelconque des revendications précédentes,
**caractérisé en ce que**
le premier élément de tamis (1, 1') est doté de trous ronds dont le diamètre est d'au moins de deux millimètres.

15. Tamis sous pression selon la revendication 14,
**caractérisé en ce que**
les trous ronds présentent un diamètre d'au moins quatre millimètres.

16. Tamis sous pression selon l'une quelconque des revendications précédentes,
**caractérisé en ce que**
le premier élément de tamis (1, 1', 1") est doté d'orifices de tri qui ont une grandeur différente selon la position radiale sur l'élément de tamis.

17. Tamis sous pression selon la revendication 16,
**caractérisé en ce que**
les orifices de tri disposés radialement davantage à l'extérieur sont plus grands que les orifices situés davantage à l'initérieur.

18. Tamis sous pression selon l'une quelconque des revendications précédentes,
**caractérisé en ce que**
les éléments de guidage d'écoulement (25), qui influencent le déplacement périphérique de la suspension se trouvant à l'intérieur, se trouvent dans l'espace d'arrivée (10) attribué au premier élément de tamis (1, 1').

19. Tamis sous pression selon la revendication 20,
**caractérisé en ce que**
les éléments de guidage d'écoulement (25) présentent des surfaces incurvées, sur lesquelles l'écoulement périphérique est dévié radialement vers le centre.

20. Tamis sous pression selon l'une quelconque des revendications précédentes,
**caractérisé en ce que**
le second élément de tamis (2) est un panier à tamis cylindrique.

21. Tamis:sous pression selon l'une quelconque des revendications précédentes,
**caractérisé en ce que**
le second élément de tamis (2) est doté d'orifices de tri ronds, dont le diamètre est au maximum de deux millimètres.

22. Tamis sous pression selon l'une quelconque des revendications précédentes,
**caractérisé en ce que**
le second élément de tamis (2) est maintenu libre par des racleurs (9) déplacés qui font partie du rotor (24), lequel entraîne également le premier élément de tamis (1, 1').

23. Tamis sous pression selon l'une quelconque des revendications 1 à 21,
**caractérisé en ce que**
le second élément de tamis (2) est maintenu libre par des racleurs (9) déplacés par un rotor (26) et **en ce que** le premier élément de tamis (1, 1') est entraîné avec un régime qui se différencie de celui de ce rotor (26).

24. Tamis sous pression selon l'une quelconque des revendications précédentes,
**caractérisé en ce que**
la tubulure d'entrée (3) débouche de façon tangentielle dans le boîtier.

25. Tamis sous pression selon l'une quelconque des revendications précédentes,
**caractérisé en ce que**
le plus grand diamètre intérieur du premier élément de tamis (1, 1') est supérieur à celui du second élément de tamis (2).
